# EUROPÄISCHE PATENTSCHRIFT

(11) **EP 0 320 583 B1**
(45) Veröffentlichungstag und Bekanntmachung des Hinweises auf die Patenterteilung: **19.11.1992**
(21) Anmeldenummer: 88115867.9
(22) Anmeldetag: 27.09.1988
(51) Int. Cl.: B66B 1/46, B66B 3/02

(54) **Auf den Stockwerken angeordnete Rufregistrier- und Anzeigeeinrichtungen für Aufzüge**
Call registering keyboard and display device on the floors for lifts
Clavier de destination et dispositif d'affichage à l'étage pour ascenseurs

(30) Priorität: 18.12.1987 CH 4949/87
(43) Veröffentlichungstag der Anmeldung: 21.06.1989
(73) Patentinhaber: INVENTIO AG, CH-6052 Hergiswil NW (CH)
(72) Erfinder: Schröder, Joris, Dr. Ing., CH-6006 Luzern (CH)

(56) Entgegenhaltungen:
- EP-A- 0 132 405
- EP-A- 0 248 997
- FR-A- 2 176 043
- US-A- 3 493 922

## Beschreibung

Die Erfindung betrifft auf den Stockwerken angeordnete Rufregistrier- und Anzeigeeinrichtungen für Aufzüge mit Sofortzuteilung von Zielrufen, wobei jede Rufregistrier- und Anzeigeeinrichtung eine Tastatur für die Eingabe von Rufen für gewünschte Zielstockwerke, Rufspeicher und ein Anzeigefeld aufweist, in welchem mindestens ein erstes, das gewählte Zielstockwerk signalisierendes Anzeigeelement angeordnet ist, und wobei eine erste, mit der Tastatur und dem ersten Anzeigeelement verbundene Steuerschaltung vorgesehen ist, mittels welcher das erste Anzeigeelement bei der Rufeingabe aktiviert werden kann.

Mit der US-A- 3 493 922 ist eine in einer Aufzugskabine angeordnete Rufregistrier- und Anzeigeeinrichtung bekannt geworden, welche eine 10er-Tastatur für die Eingabe von Kabinenrufen und ein Anzeigefeld für die Anzeige des gewählten Stockwerkes aufweisen. Damit der eingegebene Ruf gespeichert und der Steuerung übergeben werden kann, muss eine zusätzliche Registriertaste innerhalb einer vorbestimmten Zeit betätigt werden. Wird die Registriertaste nicht betätigt, so leuchtet sie nach Ablauf der vorbestimmten Zeit auf, wobei der eingegebene Ruf bei Nichtbeachtung dieses Signals nach einer weiteren vorbestimmten Zeit automatisch gelöscht wird. Mittels einer weiteren zusätzlichen Taste kann ein Ruf ebenfalls gelöscht werden, wenn er beispielsweise fehlerhaft oder irrtümlich eingegeben wurde. Wie aus Vorstehendem ersichtlich, erfordert die Rufeingabe bei dieser Rufregistriereinrichtung erhöhte Aufmerksamkeit des Fahrgastes und vor allem auch bei fehlerhaft eingegebenen Rufen oder Unachtsamkeit einen erhöhten Zeitaufwand pro eingegebenen Ruf, so dass bei mehreren, gleichzeitig einsteigenden Fahrgästen unangenehme Situationen durch Behinderungen entstehen können.

Bei einer mit der EP-A- 0 246 395 bekannt gewordenen Gruppensteuerung für Aufzüge sind Rufregistriereinrichtungen vorgesehen, die ebenfalls eine 10er-Tastatur aufweisen. Die Rufregistriereinrichtungen sind jedoch auf den Stockwerken angeordnet, wohingegen in den Aufzugskabinen keine Rufknöpfe vorgesehen sind. Mittels dieser Rufregistriereinrichtungen können Rufe für gewünschte Zielstockwerke eingegeben werden, wobei ein das Eingabestockwerk kennzeichnender Ruf in den Stockwerkrufspeichern und die die Zielstockwerke kennzeichnenden Rufe in den Kabinenrufspeichern der Aufzüge gespeichert werden. Um den Rufeingabe-Vorgang zu vereinfachen und zu beschleunigen, weist die Rufregistriereinrichtung anstelle der im zuerst genannten Stand der Technik vorgesehenen Registriertaste eine Zeitbegrenzungsschaltung auf, die bei der Eingabe einer ersten Ziffer aktiviert wird und welche bedingt, dass die zweite Ziffer eines Rufes innerhalb einer vorbestimmten Zeit eingegeben werden muss, wobei der eingegebene Ruf nach Ablauf dieser Zeit automatisch registriert wird. Bei Nichtbeachtung der Zeitbegrenzung kann es hierbei jedoch zu fehlerhaften Rufeingaben kommen.

Die vorstehend erwähnte Gruppensteuerung weist je Aufzug einen Rechner in Form eines Mikroprozessors und eine Vergleichseinrichtung auf. Der Rechner errechnet unmittelbar nach der Registrierung eines Rufes aus aufzugsspezifischen Daten eine der durchschnittlichen Wartezeit aller Fahrgäste entsprechende Summe, auch Bedienungskosten genannt. Während eines sofort darauffolgenden Vergleiches der Bedienungskosten aller Aufzüge wird der Aufzug mit den kleinsten Bedienungskosten ermittelt, welchem dann der betreffende Ruf zugeteilt wird. Da bei der Rufeingabe auf einem Stockwerk ausser einem Stockwerkruf auch ein das gewünschte Zielstockwerk kennzeichnender Kabinenruf gespeichert wird, kann letzterer bei der Berechnung der Bedienungskosten mit berücksichtigt werden, so dass die beim Vergleich ermittelte Kabine sowohl für die Bedienung des Eingabestockwerkes als auch für die des Zielstockwerkes die günstigste ist.

Bei Gruppensteuerungen, bei denen in herkömmlicher Weise die Stockwerk- und Kabinenrufe mittels auf den Stockwerken bzw. in der Kabine angeordneten Rufknöpfen eingegeben werden, muss ein Fahrgast, um zu einem Ziel zu gelangen, zweimal wählen. Die Steuerungseinrichtung erfährt daher das gewünschte Fahrziel relativ spät, das somit für die Zuteilung des betreffenden Stockwerkrufes nicht berücksichtigt werden kann. Die im Zuteilungsverfahren ermittelte Kabine ist daher die günstigste für den betreffenden Stockwerkruf, jedoch im allgemeinen nicht für das im Zeitpunkt der Berechnung unbekannte Fahrziel. Um trotzdem bessere Resultate zu erzielen, wird die Berechnung und Zuteilung eines Stockwerkrufes, wie beispielsweise bei der EP-B 0 032 213, bis zu einem Zeitpunkt verschoben, zu welchem die Übergabe an die Antriebssteuerung zwecks Einleitung der Verzögerung für den Halt am betreffenden Stockwerk erfolgen muss. Dieses Verfahren bedingt, dass den auf einem Stockwerk wartenden Fahrgästen die zugeteilte Kabine erst kurz vor der Ankunft, beispielsweise durch Aufleuchten eines über der betreffenden Aufzugstür angeordneten Richtungsanzeigers und gegebenenfalls durch ein akustisches Signal, bekanntgegeben werden kann. Bei grösseren Anlagen mit mehreren Aufzügen können hierbei für die Fahrgäste Schwierigkeiten entstehen, da relativ wenig Zeit verbleibt die Anzeige zu erkennen und sich rechtzeitig zum signalisierten Aufzug zu begeben.

Der Erfindung liegt die Aufgabe zugrunde eine Rufregistrier- und Anzeigeeinrichtung gemäss Oberbegriff zu schaffen, bei welcher einerseits die Rufeingabe nicht an vorgegebene Zeiten gebunden ist sowie fehlerhafte Eingaben besser erkannt und beseitigt werden können, und bei welcher andererseits die unmittelbar nach der Rufeingabe ausgewählte Kabine dem Fahrgast sofort und augenfällig zur Anzeige gebracht werden kann.

Diese Aufgabe wird durch die im Patentanspruch 1 gekennzeichnete Erfindung gelöst. Hierbei ist eine Rufeingabe erst dann möglich, wenn ein mit der Tastatur verbundener Näherungsschalter aktiviert wird. Bei der Entaktivierung des Näherungsschalters bewirkt eine Verzögerungsschaltung, dass der eingegebene Ruf automatisch registriert wird. Ein in einem Anzeigefeld angeordnetes zweites, eine fehlerhafte Eingabe signalisierendes Anzeigeelement wird mittels einer zweiten Steuerschaltung aktiviert, welche gleichzeitig die automatische Löschung der Fehleingabe bewirkt. Ein im gleichen Anzeigefeld angeordnetes drittes, den ausgewählten Aufzug signalisierendes Anzeigeelement sowie ein viertes und fünftes, die Lage des ausgewählten Aufzuges relativ zur betätigten Tastatur signalisierendes Anzeigelement stehen über weitere Steuerschaltungen mit einer Gruppensteuerungseinrichtung in Verbindung. Bei der Rufzuteilung werden das dritte und das betreffende vierte oder fünfte Anzeigeelement aktiviert, die dann zusammen mit einem ersten, das gewählte Zielstockwerk signalisierenden und bereits bei der Rufeingabe aktivierten Anzeigeelement aufleuchten.

Die mit der Erfindung erzielten Vorteile liegen darin, dass nach der Rufeingabe weder eine Registriertaste, noch eine Korrekturtaste gedrückt werden muss, so dass Zeit gespart werden kann und der Eingabevorgang für den Fahrgast vereinfacht wird. Durch den Wegfall der vorbestimmten Eingabezeit wird eine bessere Anpassung an den Fahrgast erzielt und die Registrierung von fehlerhaft eingegebenen Rufen vermieden. Die erzielten Vorteile bezüglich der Anzeige sind darin zu sehen, dass bei Eingabe eines nicht vorhandenen Stockwerkes nicht die entsprechende Nummer, sondern ein den Fahrgast eindrücklicher auf die Fehleingabe hinweisendes Symbol signalisiert wird. Durch die Anordnung der den ausgewählten Aufzug und dessen Lage signalisierenden Anzeigeelemente im Anzeigefeld der Registriereinrichtung, muss der Fahrgast die unmittelbar nach der Rufeingabe aufleuchtenden betreffenden Symbole zwangsläufig wahrnehmen, so dass er sich rechtzeitig zum ausgewählten Aufzug begeben kann.

Im folgenden wird die Erfindung anhand eines auf der Zeichnung dargestellten Ausführungsbeispieles näher erläutert. Es zeigen:
- Fig. 1: ein Schaltschema der erfindungsgemässen Rufregistrier- und Anzeigeeinrichtung,
- Fig. 2a, 2b: zwei Diagramme des zeitlichen Ablaufes der Rufregistrierung und der Anzeige,
- Fig. 3: auf einem Stockwerk angeordnete Rufregistrier-und Anzeigeeinrichtungen für eine aus drei Aufzügen bestehende Aufzugsgruppe und
- Fig. 4 - 6: je eine Ansicht der Rufregistrier- und Anzeigeeinrichtung mit drei verschiedenen Beispielen der Anzeige.

Gemäss Fig. 1 besteht die beispielsweise für ein- und zweistellige Rufe konzipierte Rufregistrier- und Anzeigeeinrichtung aus einer Tastatur 20, welche zehn Tasten 1...9 und 0 für die Rufeingabe zu gewünschten Zielstockwerken aufweist. Die Tasten sind an ersten Eingängen von ersten UND-Gliedern 21.1....21.9, 21.0 angeschlossen, deren Ausgänge mit Set-Eingängen S von Tastenspeichern 23.1....23.9, 23.0 für die Speicherung einer zuerst eingegebenen Ziffer verbunden sind. Die Tasten sind ferner mit ersten Eingängen von zweiten UND-Gliedern 22.1....22.9, 22.0 verbunden, deren Ausgänge mit Set-Eingängen S von Tastenspeichern 24.1....24.9, 24.0 für die Speicherung einer zweiten eingegebenen Ziffer in Verbindung stehen. Als Tastenspeicher können beispielsweise RS-Flip-Flops verwendet werden. Die Ausgänge Q aller Tastenspeicher sind mit den Eingängen einer kombinatorischen Logik 25 verbunden, deren Ausgänge an ersten Eingängen von dritten UND-Gliedern 26.0, 26.1....26.n angeschlossen sind, die ausgangsseitig mit Set-Eingängen S von den Stockwerken zugeordneten Rufspeichern 27.0, 27.1....27.n, in Form von beispielsweise RS-Flip-Flops, in Verbindung stehen. Die kombinatorische Logik 25 arbeitet derart, dass bei Eingabe eines einstelligen Rufes einer der den Stockwerken eintelliger Nummer zugeordneten Rufspeicher 27.0, 27.1....27.9, und bei Eingabe eines zweistelligen Rufes einer der den Stockwerken zweistelliger Nummer zugeordneten Rufspeicher 27.10....27.n gesetzt wird. Wenn beispielsweise Rufe für die Stockwerke 1 und 13 eingegeben werden, so muss die kombinatorische Logik 25 die Gleichungen
erfüllen, wobei die Eingangsvariablen 1', 2', 3'..... die erste eingegebene Ziffer und 1", 2", 3"..... die zweite eingegebene Ziffer bedeuten, und die Ausgangsvariablen 1, 13 die gewählten Zielstockwerke bedeuten. Die Abtastung der Rufspeicher 27.0, 27.1....27.n und die Übertragung der Rufe in eine Gruppensteuerungseinrichtung (Fig. 3) erfolgt in gleicher Weise wie bei einer mit der EP-A 0 246 395 bekannt gewordenen Rufregistriereinrichtung.

Mit 28 ist ein beispielsweise nach dem kapazitiven Detektionsprinzip arbeitender Näherungsschalter bezeichnet, der bei Annäherung der Hand eines Fahrgastes an die Tastatur 20 aktiviert wird. Der Näherungsschalter 28 ist ausgangsseitig an dem einen Eingang eines drei Eingänge aufweisenden vierten UND-Gliedes 29 angeschlossen, dessen Ausgang mit je einem Eingang eines fünften, sechsten und siebten, je zwei Eingänge aufweisenden UND-Gliedes 30.1, 30.2, 30.3 und mit einer nachstehend näher erläuterten Verzögerungsschaltung 31 in Verbindung steht. Der Ausgang des fünften UND-Gliedes 30.1 ist an den zweiten Eingängen der ersten UND-Glieder 21.1.....21.9, 21.0, der des sechsten UND-Gliedes 30.2 an den zweiten Eingängen der zweiten UND-Glieder 22.1....22.9, 22.0 angeschlossen.

Die Verzögerungsschaltung 31 besteht aus einem ersten und zweiten Verzögerungsglied 32, 33, einem Monoflop 34, einem ersten und zweiten NICHT-Glied 35, 36 und einem ersten, zweiten und dritten je zwei Eingänge aufweisenden UND-Glied 37, 38, 39. Der Eingang des ersten Verzögerungsgliedes 32 ist mit dem Ausgang des vierten UND-Gliedes 29 und über das erste NICHT-Glied 35 mit dem einen Eingang des ersten UND-Gliedes 37 verbunden, dessen anderer Eingang am Ausgang des ersten Verzögerungsgliedes 32 angeschlossen ist. Der Ausgang des ersten UND-Gliedes 37 steht über den einen Eingang des dritten UND-Gliedes 39 mit dem Eingang des Monoflops 34 in Verbindung, dessen Ausgang mit dem Eingang des zweiten Verzögerungsgliedes 33 und über das zweite NICHT-Glied 36 mit dem einen Eingang des zweiten UND-Gliedes 38 verbunden ist. Der Ausgang des ersten UND-Gliedes 37 ist ferner mit einem Eingang eines zwei Eingänge aufweisenden weiteren UND-Gliedes 40 verbunden, dessen Ausgang mit den zweiten Eingängen der dritten UND-Glieder 26.0, 26.1....26.n in Verbindung steht. Der Ausgang des zweiten Verzögerungsgliedes 33 ist über ein weiteres NICHT-Glied 41 am anderen Eingang des vierten UND-Gliedes 29 angeschlossen und mit dem anderen Eingang des zweiten UND-Gliedes 38 verbunden, dessen Ausgang über ein zwei Eingänge aufweisendes ODER-Glied 42 mit den Reset-Eingängen R der Tastenspeicher 23, 24 in Verbindung steht.

Die Tasten der Tastatur 20 sind über ein ODER-Glied 43 am anderen Eingang des siebten UND-Gliedes 30.3 angeschlossen, dessen Ausgang über ein weiteres Verzögerungsglied 44 mit dem Set-Eingang S eines RS-Flip-Flops 45 verbunden ist. Die Ausgänge Q̅ und Q des RS-Flip-Flops 45 stehen mit den anderen Eingängen des fünften und sechsten UND-Gliedes 30.1, 30.2 in Verbindung. Der Reset-Eingang R des RS-Flip-Flops 45 ist am Ausgang des ersten UND-Gliedes 37 der Verzögerungsschaltung 31 angeschlossen.

Mit 50 ist ein erstes Anzeigeelement bezeichnet, das aus einer ersten und zweiten Siebensegmentanzeige 51, 52 mit Leuchtdioden besteht, mittels welchen bei der Rufeingabe das gewählte Zielstockwerk in Form einer ein- oder zweistelligen Dezimalzahl signalisiert werden kann. Eine mit dem ersten Anzeigeelement 50 verbundene erste Steuerschaltung 53 besteht aus einer ersten und zweiten Kodierschaltung 54, 55, einem NICHT-Glied 56 und ersten, zweiten und dritten Tristate-Buffern 57, 58, 59. Die erste Kodierschaltung 54 ist eingangsseitig mit den Ausgängen Q der Tastenspeicher 23.1....23.9, 23.0 für eine zuerst eingegebene Ziffer, und ausgangsseitig über die ersten Tristate-Buffer 57 mit der ersten Siebensegmentanzeige 51 und über die zweiten Tristate-Buffer 58 mit der zweiten Siebensegmentanzeige 52 verbunden. Die zweite Kodierschaltung 55 ist eingangsseitig an den Ausgängen Q der Tastenspeicher 24.1....24.9, 24.0 für eine zweite eingegebene Ziffer, und ausgangsseitig über die dritten Tristate-Buffer 59 an der ersten Siebensegmentanzeige 51 angeschlossen. Die Kodiereinrichtungen 54, 55 wandeln in bekannter Weise den eingangsseitig anliegenden 1-aus-10-Code in einen für die Siebensegmentanzeigen 51, 52 geeigneten Code um. Die Aktivierungsanschlüsse der zweiten und dritten Tristate-Buffer 58, 59 sind mit einer nachstehend näher beschriebenen zweiten Steuerschaltung 61 und über das NICHT-Glied 56 mit den Aktivierungsanschlüssen der ersten Tristate-Buffer 57 verbunden.

Ein zweites, eine fehlerhafte Rufeingabe signalisierendes Anzeigeelement 60 in Form eines doppelten Fragezeichens, wird von Leuchtdioden gebildet, die mittels der zweiten Steuerschaltung 61 aktiviert werden können. Die zweite Steuerschaltung 61 besteht aus einem ersten und zweiten je zwei Eingänge aufweisenden ODER-Glied 62, 63, einem zwei Eingänge aufweisenden UND-Glied 64, einem NICHT-Glied 65, einem zweistelligen Zähler 66 und einem Monoflop 67. Ein Takteingang T des zweistelligen Zählers 66 ist am Ausgang des ersten ODER-Gliedes 62 angeschlossen, dessen Eingänge mit den Ausgängen des fünften und sechsten UND-Gliedes 30.1, 30.2 verbunden sind. Ein Übertragsausgang C des Zählers 66 ist an einem Eingang des zweiten ODER-Gliedes 63 angeschlossen, dessen Ausgang mit dem Eingang des Monoflops 67 und dem anderen Eingang des ODER-Gliedes 42 verbunden ist. Der Ausgang des Monoflops 67 steht mit dem zweiten Anzeigeelement 60 und über das NICHT-Glied 65 mit dem weiteren Eingang des vierten UND-Gliedes 29 und den anderen Eingängen des dritten UND-Gliedes 39 der Verzögerungsschaltung 31 und des weiteren UND-Gliedes 40 in Verbindung. Der eine Eingang des UND-Gliedes 64 ist an einem Datenausgang Z der zweiten Stufe des Zählers 66, und der andere Eingang am Ausgang eines NOR-Gliedes 46 angeschlossen, dessen Eingänge mit den Ausgängen der kombinatorischen Logik 25 verbunden sind. Der zweistellige Zähler 66 steht ferner über einen Reset-Eingang R mit dem Ausgang des ersten UND-Gliedes 37 der Verzögerungsschaltung 31 und über den Datenausgang Z der zweiten Stufe mit den Aktivierungsanschlüssen der zweiten und dritten Tristate-Buffer 58, 59 der ersten Steuerschaltung 53 in Verbindung.

### Die vorstehend anhand der Fig. 1 beschriebene Rufregistrier-und Anzeigeeinrichtung arbeitet wie folgt:

Bei Annäherung der Hand eines Fahrgastes an die Tastatur 20 möge der Näherungsschalter 28 für die Dauer der Annäherung ein Signal logisch "1" erzeugen (Zeitpunkt I, Fig. 2a). Da vorerst angenommen wird, dass die übrigen Eingänge des vierten UND-Gliedes 29 ebenfalls "1" sind, werden die einen Eingänge des fünften, sechsten und siebten UND-Giedes 30.1, 30.2, 30.3 auf "1" gesetzt. Bei nicht gesetztem RS-Flip-Flop 45 weist dessen einer Ausgang Q̅ den Zustand "1" auf, so dass die ersten UND-Glieder 21.1....21.9, 21.0 für die Rufeingabe freigegeben werden. Bei Eingabe eines Rufes für beispielsweise Stockwerk 13 wird vorerst die Taste der Ziffer 1 betätigt, wobei ein kurzer Impuls erzeugt und der Tastenspeicher 23.1 über das erste UND-Glied 21.1 gesetzt wird. Nach einer durch das weitere Verzögerungsglied 44 bedingten Verzögerung wird das RS-Flip-Flop 45 gesetzt, so dass dessen anderer Ausgang Q den Zustand "1" aufweist (Zeitpunkt II, Fig. 2a). Damit werden die zweiten UND-Glieder 22.1....22.9, 22.0 freigegeben und die ersten UND-Glieder 21.1....21.9, 21.0 gesperrt, so dass bei Betätigung der Taste der Ziffer 3 der zugeordnete Tastenspeicher 24.3 über das zweite UND-Glied 22.3 gesetzt wird. Die kombinatorische Logik 25 weist damit die Eingangsvariablen 1′ und 3˝ und die dem Rufspeicher 27.13 für Stockwerk 13 zugeordnete Ausgangsvariable 13 auf. Da bei der Eingabe der Ziffer 1 vorerst nur die ersten Tristate-Buffer 57 aktiviert sein mögen, wird die rechts angeordnete Siebensegmentanzeige 51 entsprechend aufleuchten. Bei Eingabe der Ziffer 3 und Eintreffen eines Signales "1" vom Datenausgang Z der zweiten Stufe des Zählers 66 werden die ersten Tristate-Buffer 57 entaktiviert, die zweiten und dritten 58, 59 hingegen aktiviert, so dass nun die links angeordnete zweite Siebensegmentanzeige 52 die Ziffer 1 und die rechts angeordnete erste Siebensegmentanzeige 51 die Ziffer 3 anzeigt. Entfernt der Fahrgast seine Hand von der Tastatur 20, so wird durch die abfallenden Flanken der Ausgangssignale des Näherungsschalters 28 und des ersten Verzögerungsgliedes 32 am Ausgang des ersten UND-Gliedes 37 der Verzögerungsschaltung 31 ein erster Impuls erzeugt, mittels welchem die dritten UND-Glieder 26.0, 26.1....26.n freigegeben werden und der dem Stockwerk 13 zugeordnete Rufspeicher 27.13 gesetzt wird (Zeitpunkt III, Fig. 2a). Gleichzeitig werden der Zähler 66 und das RS-Flip-Flop 45 zurückgesetzt sowie das Monoflop 34 geschaltet. Während der beispielsweise zwei Sekunden betragenden Einschaltzeit des Monoflops 34 ist keine Rufeingabe möglich, da das vierte UND-Glied 29 über das weitere NICHT-Glied 41 gesperrt ist. Durch die abfallenden Flanken der Ausgangssignale des Monoflops 34 und des zweiten Verzögerungsgliedes 33 wird am Ausgang des zweiten UND-Gliedes 38 der Verzögerungsschaltung 31 ein zweiter Impuls erzeugt, mittels welchem alle Tastenspeicher 23, 24 zurückgesetzt werden, wobei die Anzeige des eingegebenen Rufes verlöscht und die Sperrung der Rufeingabe wieder freigegeben wird (Zeitpunkt IV, Fig. 2a).

Es sei nun angenommen, dass ein Fahrgast nach der Eingabe einer zweistelligen Zahl, ohne vorher seine Hand von der Tastatur 20 zu entfernen, eine weitere Taste betätigt. In diesem Fall erscheint am Übertragsausgang C des Zählers 55 ein Signal "1", so dass die Tastenspeicher 23, 24 zurückgesetzt werden und die Anzeige des Rufes gelöscht wird. Gleichzeitig wird das Monoflop 67 der zweiten Steuerschaltung 61 geschaltet, wodurch das zweite Anzeigeelement 60 aktiviert und die fehlerhafte Rufeingabe signalisiert wird (Zeitpunkt V, Fig. 2b). Ausserdem wird über die Glieder 65, 29, 30.1, 30.2, 30.3 eine erneute Rufeingabe gesperrt. Nach einer durch die Laufzeit des Übertragssignales bedingten Verzögerung, wird wie vorstehend bereits beschrieben, am Ausgang des UND-Gliedes 37 ein erster Impuls erzeugt, mittels welchem das RS-Flip-Flop 45 und der Zähler 66 zurückgesetzt werden, wobei das Übertragssignal verschwindet (Zeitpunkt VI, Fig. 2b). Durch die gesperrten UND-Glieder 39, 40 wird hierbei verhindert, dass das Monoflop 34 der Verzögerungsschaltung 31 und die Rufspeicher 27 geschaltet bzw. gesetzt werden können. Nach einer beispielsweise eine halbe Sekunde betragenden Einschaltzeit des Monoflops 67 verlöscht das zweite Anzeigeelement 60, wobei die Rufeingabe wieder freigegeben wird (Zeitpunkt VII, Fig. 2b).

Bei der Eingabe einer zweistelligen Zahl für ein nicht vorhandenes Stockwerk bleibt der Ausgang des NOR-Gliedes 46 im Zustand "1", da die kombinatorische Logik 25 für nicht vorhandene Stockwerke keine Ausgänge aufweist. Gleichzeitig erscheint am Datenausgang Z der zweiten Stufe des Zählers 66 ein Signal "1", so dass das Monoflop 67 geschaltet wird, wobei die gleichen Vorgänge wie vorstehend beschrieben ablaufen (Zeitpunkt V, VI, VII, Fig. 2b). Die irrtümliche Eingabe einer ein- oder zweistelligen Zahl eines vorhandenen Stockwerkes kann der Fahrgast durch Betätigen von einer bzw. zwei beliebigen Tasten rückgängig machen, wobei ebenfalls die vorstehend geschilderten Vorgänge ablaufen.

In der Fig. 3 sind mit 70 die auf einem Stockwerk angeordneten Schachttüren von drei Aufzügen A, B, C einer Aufzugsgruppe bezeichnet. Zwischen den Schachttüren 70 sind Rufregistrier- und Anzeigeeinrichtungen AB, BC vorgesehen, die über nachstehend näher beschriebene weitere Steuerschaltungen 71, 72 mit den Aufzügen A, B, C zugeordneten Mikrocomputersystemen 73a, 73b, 73c verbunden sind, welche eine mit der EP-A- 0 246 395 bekannt gewordene Gruppensteuerung bilden. Die eine weitere Steuerschaltung 71 besteht aus drei Adressendekodierern 74, drei Monoflops 75, drei je zwei Eingänge aufweisenden UND-Gliedern 76 und einem zwei Eingänge aufweisenden ODER-Glied 77. Die andere weitere Steuerschaltung 72 besteht lediglich aus drei UND-Gliedern 78 und einem ODER-Glied 79, welche ebenfalls je zwei Eingänge aufweisen. Die Adressendekodierer 74 sind eingangsseitig jeweils mit einem Adressenbus ab und einer Baustein-Freigabeleitung ce der zugeordneten Mikrocomputersysteme 73a, 73b, 73c verbunden. Ausgangsseitig stehen die Adressendekodierer 74 mit den Eingängen der Monoflops 75 in Verbindung, deren Ausgänge an je einen Eingang der UND-Glieder 76 angeschlossen sind. Die anderen Eingänge der UND-Glieder 76 sind mit dem Ausgang des Monoflops 34 (Fig. 1) der einen Rufregistrier- und Anzeigeeinrichtung AB verbunden. Die Ausgänge der Monoflops 75 sind ferner an je einem Eingang der UND-Glieder 78 angeschlossen, deren andere Eingänge mit dem Ausgang des Monoflops 34 (Fig. 1) der anderen Rufregistrier- und Anzeigeeinrichtung BC verbunden sind. Die Ausgänge der UND-Glieder 76, 78 stehen mit Anzeigeelementen in Verbindung, die anhand der Fig. 4-6 näher beschrieben werden. Die weiteren Steuerschaltungen 71, 72 sind vorzugsweise in den Rufregistrier- und Anzeigeeinrichtungen AB bzw. BC eingebaut. Die Rufregistrier- und Anzeigeeinrichtungen AB, BC sind auf nicht dargestellte Weise derart miteinander verbunden, dass bei Betätigung der einen die andere gesperrt ist und umgekehrt.

In den Fig. 4-6 sind mit 80, 81, 82 ein drittes, viertes und fünftes Anzeigeelement bezeichnet, welche in einem Anzeigefeld 83 der Rufregistrier- und Anzeigeeinrichtung angeordnet sind. Die Anzeigeelemente 80, 81, 82 bestehen aus in einem Raster angeordneten Leuchtdioden, mittels welchen bei der Aktivierung beim dritten Anzeigeelement 80 die Buchstaben A, B, C gebildet werden können. Beim vierten Anzeigeelement 81 kann ein nach links gerichteter, beim fünften Anzeigeelement 82 ein nach rechts gerichteter Pfeil gebildet werden. Die Leuchtdioden des zweiten Anzeigeelementes 60 (Fig. 6) sind vorzugsweise zwischen den Leuchtdioden des ersten Anzeigeelementes 50 (Fig. 4, 5) plaziert. Entsprechend den drei Buchstaben A, B, C weist das dritte Anzeigeelement 80 drei Aktivierungsanschlüsse auf, die mit den Ausgängen der betreffenden, den Aufzügen A, B, C zugeordneten UND-Glieder 76 bzw. 78 verbunden sind. Bei der einen Rufregistrier- und Anzeigeeinrichtung AB ist das vierte Anzeigeelement 81 am Ausgang des dem Aufzug A zugeordneten UND-Gliedes 76, und das fünfte Anzeigeelement 82 über das ODER-Glied 77 an den Ausgängen der den Aufzügen B, C zugeordneten UND-Glieder 76 angeschlossen. Bei der anderen Rufregistrier- und Anzeigeeinrichtung BC steht das vierte Anzeigelement 81 über das ODER-Glied 79 mit den Ausgängen der den Aufzügen A, B zugeordneten UND-Glieder 78, und das fünfte Anzeigeelement 82 mit dem Ausgang des dem Aufzug C zugeordneten UND-Gliedes 78 in Verbindung.

### Die vorstehend anhand der Fig. 3-6 beschriebene Rufregistrier- und Anzeigeeinrichtung arbeitet wie folgt:

Es sei angenommen, dass ein Fahrgast beispielsweise auf dem Stockwerk 15 mittels der einen Rufregistrier- und Anzeigeeinrichtung AB einen Ruf für Stockwerk 24 eingibt. Hierbei leuchtet, wie anhand der Fig. 1, 2a, 2b beschrieben, das erste Anzeigeelement 50 entsprechend auf. Nachdem der Fahrgast seine Hand von der Tastatur 20 entfernt hat, wird der Ruf, wie in der bereits zitierten EP-A- 0 246 395 beschrieben, der Gruppensteuerung zugeführt und sofort derjenige Aufzug ermittelt, der den Ruf am besten bedienen kann. Es sei nun weiterhin angenommen, dass der Ruf dem Aufzug A zugeteilt wurde, wobei die Zuteilung endgültig sein möge. Wie aus vorgenannter Druckschrift und der EP-B 0 050 304 bekannt, läuft hierbei im Mikrocomputersystem 73a ein Programm ab, mittels welchem eine den Ruf betreffende Zuteilungsanweisung in einen Zuteilungsspeicher eingeschrieben wird. Am Ende des Programmes setzt das Mikrocomputersystem 73a die Adresse des Stockwerkes 15 auf den Adressenbus ab und gibt über die Baustein-Freigabeleitung ce die Adressendekodierer 74 des Aufzuges A frei. Der Ausgang des betreffenden Adressendekodierers 74 wird daher "1", so dass das zugeordnete Monoflop 75 geschaltet wird. Da bei eingeschaltetem Monoflop 34 (Fig. 1) der betätigten Rufregistrier- und Anzeigeeinrichtung AB die UND-Glieder 76 freigegeben sind, weist der Ausgang des dem Aufzug A zugeordneten UND-Gliedes 76 den Zustand "1" auf, so dass der Buchstabe A des dritten Anzeigeelementes 80 und das vierte Anzeigeelement 81 aktiviert werden. Damit werden dem Fahrgast unmittelbar nach der Eingabe des Rufes der zugeteilte Aufzug und dessen Lage in bezug auf die betätigte Rufregistrier- und Anzeigeeinrichtung zur Anzeige gebracht (Fig. 4). Nach einer Einschaltdauer des Monoflops 75 von beispielsweise zwei Sekunden verlöschen das dritte und vierte Anzeigeelement 80, 81 gleichzeitig mit dem ersten, die eingegebene Stockwerknummer signalisierenden Anzeigeelement 50. Wenn der Ruf für Stockwerk 24 beispielsweise dem Aufzug B zugeteilt wird, so laufen die gleichen vorstehend geschilderten Vorgänge ab, wobei jedoch der Ausgang des dem Aufzug B zugeordneten UND-Gliedes 76 den Zustand "1" aufweist, so dass der Buchstabe B des dritten Anzeigeelementes 80 und das fünfte Anzeigeelement 82 aktiviert werden (Fig. 5). Hat ein Fahrgast beispielsweise mittels der anderen Rufregistrier-und Anzeigeeinrichtung BC eine Zahl für ein nicht vorhandenes Stockwerk eingegeben, so wird, wie anhand der Fig. 1, 2a, 2b beschrieben, das zweite Anzeigeelement 60 aktiviert und das doppelte Fragezeichen signalisiert (Fig. 6).

In einer bevorzugten, nicht weiter beschriebenen Ausführungsform ist die Signalisierung des ersten Anzeigelementes 50 bis zum Einschalten des betreffenden Monoflops 75, und die Signalisierung des vierten bzw. fünften Anzeigeelementes 81, 82 während dessen gesamter Einschaltdauer intermittierend. Anstelle des in der Beschreibung der Fig. 1 erwähnten, nach dem kapazitiven Detektionsprinzip arbeitenden Näherungsschalters 28, können beispielsweise auch Infrarot-Reflexsensoren oder Temperatursensoren verwendet werden.

## Patentansprüche

1. Auf den Stockwerken angeordnete Rufregistrier- und Anzeigeeinrichtungen für Aufzüge mit einer Gruppensteuerungseinrichtung mit Sofortzuteilung von Zielrufen, wobei jede Rufregistrier- und Anzeigeeinrichtung eine Tastatur (20) für die Eingabe von Rufen für gewünschte Zielstockwerke, Rufspeicher (27.0, 27.1....27.n) und ein Anzeigefeld (83) aufweist, in welchem mindestens ein erstes, das gewählte Zielstockwerk signalisierendes Anzeigeelement (50) angeordnet ist, und wobei eine erste, mit der Tastatur (20) und dem ersten Anzeigeelement (50) verbundene Steuerschaltung (53) vorgesehen ist, mittels welcher das erste Anzeigeelement (50) bei der Rufeingabe aktiviert werden kann,
**dadurch gekennzeichnet**,
- dass eine Schalteinrichtung vorgesehen ist, die mit der Tastatur (20) in Verbindung steht, und welche die Tastatur (20) für die Rufeingabe freigibt und danach wieder sperrt, wobei der eingegebene Ruf erst nach der Sperrung weiterverarbeitet wird,
- dass im Anzeigefeld (83) ein zweites, eine fehlerhafte Rufeingabe signalisierendes Anzeigeelement (60) angeordnet ist, das über eine zweite Steuerschaltung (61) mit der Tastatur (20), den Rufspeichern (26.0, 26.1....26n) und einer Verzögerungsschaltung (31) in Verbindung steht, wobei mittels der zweiten Steuerschaltung (61) das zweite Anzeigeelement (60) aktiviert werden kann und ein fehlerhaft eingegebener Ruf automatisch gelöscht wird,
- dass im Anzeigefeld (83) ein drittes, den ausgewählten Aufzug signalisierendes Anzeigeelement (80) und ein viertes und fünftes, die Lage des ausgewählten Aufzuges relativ zur betätigten Tastatur (20) signalisierendes Anzeigeelement (81, 82) angeordnet sind, und
- dass weitere Steuerschaltungen (71, 72) vorgesehen sind, über welche das dritte, vierte und fünfte Anzeigeelement (80, 81, 82) mit der Gruppensteuerungseinrichtung in Verbindung stehen,
- wobei bei der Rufzuteilung das dritte und das betreffende vierte oder fünfte Anzeigeelement (80, 81, 82) aktiviert werden und zusammen mit dem ersten, bereits bei der Rufeingabe aktivierten Anzeigelement (50) aufleuchten.

2. Rufregistrier- und Anzeigeeinrichtung, nach Patentanspruch 1,
**dadurch gekennzeichnet**,
dass die Schalteinrichtung aus einem Näherungsschalter (28) besteht, der mit der Verzögerungsschaltung (31) verbunden ist, wobei der Näherungsschalter (28) bei der Annäherung einer Hand die Rufeingabe freigibt und bei der Entfernung der Hand wieder sperrt, wonach der eingegebene Ruf automatisch registriert wird.

3. Rufregistrier- und Anzeigeeinrichtung, nach Patentanspruch 2,
**dadurch gekennzeichnet**,
- dass die Verzögerungsschaltung (31) aus einem ersten und zweiten Verzögerungsglied (32, 33), einem Monoflop (34), einem ersten und zweiten NICHT-Glied (35, 36) und einem ersten, zweiten und dritten je zwei Eingänge aufweisenden UND-Glied (37, 38, 39) besteht,
- dass der Eingang des ersten Verzögerungsgliedes (32) über das erste NICHT-Glied (35) mit dem einen Eingang des ersten UND-Gliedes (37) verbunden ist, dessen anderer Eingang am Ausgang des ersten Verzögerungsgliedes (32) angeschlossen ist,
- dass der Ausgang des ersten UND-Gliedes (37) über den einen Eingang des dritten UND-Gliedes (39) mit dem Eingang des Monoflops (34) in Verbindung steht, dessen Ausgang mit dem Eingang des zweiten Verzögerungsgliedes (33) und über das zweite NICHT-Glied (36) mit dem einen Eingang des zweiten UND-Gliedes (38) verbunden ist, dessen anderer Eingang am Ausgang des zweiten Verzögerungsgliedes (33) angeschlossen ist.

4. Rufregistrier- und Anzeigeeinrichtung, nach Patentanspruch 3,
- wobei die Tasten der Tastatur (20) über die ersten Eingänge von ersten UND-Gliedern (21.1....21.9, 21.0) mit Set-Eingängen (S) von Tastenspeichern (23.1...23.9, 23.0) für die Speicherung einer zuerst eingegebenen Ziffer, und über die ersten Eingänge von zweiten UND-Gliedern (22.1....22.9, 22.0) mit Set-Eingängen (S) von Tastenspeichern (24.1....24.9, 24.0) für die Speicherung einer zweiten eingegebenen Ziffer verbunden sind, und
- wobei die Ausgänge (Q) aller Tastenspeicher (23, 24) mit Eingängen einer kombinatorischen Logik (25) verbunden sind, deren Ausgänge über erste Eingänge von dritten UND-Gliedern (26.0, 26.1....26.n) mit Set-Eingängen (S) der Rufspeicher (27.0, 27.1....27.n) in Verbindung stehen,
**dadurch gekennzeichnet**,
- dass der Näherungsschalter (28) über den einen Eingang eines vierten UND-Gliedes (29) mit dem Eingang des ersten Verzögerungsgliedes (32) der Verzögerungsschaltung (31) und mit je einem Eingang eines fünften, sechsten und siebten UND-Gliedes (30.1, 30.2, 30.3) verbunden ist,
- das die Tasten der Tastatur (20) über ein ODER-Glied (43), den anderen Eingang des siebten UND-Gliedes (30.3) und ein weiteres Verzögerungsglied (44) am Set-Eingang (S) eines RS-Flip-Flops (45) angeschlossen sind, dessen Ausgänge (Q̅, Q) über die anderen Eingänge des fünften und sechsten UND-Glied (30.1, 30.2) mit den zweiten Eingängen der ersten und zweiten UND-Glieder (21, 22) in Verbindung stehen, und
- dass der Reset-Eingang (R) des RS-Flip-Flops (45) mit dem Ausgang des ersten UND-Gliedes (37) der Verzögerungsschaltung (31) und über den einen Eingang eines weiteren UND-Gliedes (40) mit den zweiten Eingängen der dritten UND-Glieder (26.0, 26.1....26.n) verbunden ist, und die Reset-Eingänge (R) aller Tastenspeicher (23, 24) über ein weiteres ODER-Glied (42) mit dem Ausgang des zweiten UND-Gliedes (38) der Verzögerungsschaltung (31) verbunden sind,
- wobei bei der Aktivierung des Näherungsschalters (28) die ersten UND-Glieder (21.1, 21.9....21.0) freigegeben werden, und bei Eingabe einer ersten Ziffer der betreffende Tastenspeicher (23) sofort sowie das RS-Flip-Flop (45) verzögert gesetzt werden, so dass die ersten UND-Glieder (21.1, 21.9....21.0) gesperrt und die zweiten UND-Glieder (22.1, 22.9....22.0) freigegeben werden, und
- wobei bei der Entaktivierung des Näherungsschalters (28) am Ausgang des ersten UND-Gliedes (37) der Verzögerungsschaltung (31) ein erster Impuls, und am Ausgang des zweiten UND-Gliedes (38) der Verzögerungsschaltung (31) ein zweiter Impuls erzeugt wird, und mittels des ersten Impulses der betreffende Rufspeicher (27) gesetzt, das RS-Flip-Flop (45) zurückgesetzt sowie das Monoflop (34) geschaltet werden, und mittels des zweiten Impulses die betreffenden Tastenspeicher (23, 24) zurückgesetzt werden.

5. Rufregistrier- und Anzeigeeinrichtung, nach Patentanspruch 4,
**dadurch gekennzeichnet**,
- dass die zweite Steuerschaltung (61) aus einem ersten und zweiten je zwei Eingänge aufweisenden ODER-Glied (62, 63), einem zwei Eingänge aufweisenden UND-Glied (64), einem NICHT-Glied (65), einem zweistelligen Zähler (66) und einem Monoflop (67) besteht,
- dass ein Takteingang (T) des Zählers (66) am Ausgang des ersten ODER-Gliedes (62) angeschlossen ist, dessen Eingänge mit den Ausgängen des fünften und sechsten UND-Gliedes (30.1, 30.2) verbunden sind, und ein Übertragsausgang (C) des Zählers (66) mit dem einen Eingang des zweiten ODER-Gliedes (63), sowie ein Datenausgang (Z) der zweiten Stufe des Zählers (66) über den einen Eingang des UND-Gliedes (64) mit dem anderen Eingang des zweiten ODER-Gliedes (63) in Verbindung seht, wobei der andere Eingang des UND-Gliedes (64) über ein NOR-Glied (46) an den Ausgängen der kombinatorischen Logik (25) angeschlossen ist, und
- dass der Ausgang des zweiten ODER-Gliedes (63) über das weitere ODER-Glied (42) mit den Reset-Eingängen (R) der Tastenspeicher (23, 24) und mit dem Eingang des Monoflops (67) verbunden ist, dessen Ausgang mit dem zweiten Anzeigeelement (60) und über das NICHT-Glied (65) mit einem weiteren Eingang des vierten UND-Gliedes (29) und den anderen Eingängen des dritten UND-Gliedes (39) der Verzögerungsschaltung (31) und des weiteren UND-Gliedes (40) in Verbindung steht,
- wobei bei der Eingabe einer zwei- oder mehrstelligen Zahl für ein nicht vorhandenes Stockwerk, das zweite Anzeigeelement (60) aktiviert, die Tastenspeicher (23, 24) zurückgesetzt und die Eingabe eines weiteren Rufes für die Einschaltdauer des Monoflops (67) gesperrt werden.

6. Rufregistrier- und Anzeigeeinrichtung, nach Patentanspruch 3,
**dadurch gekennzeichnet**,
- dass die eine weitere Steuerschaltung (71) aus der Anzahl Aufzüge (A, B, C) einer Aufzugsgruppe entsprechenden Anzahl Adressendekodierern (74), Monoflops (75), je zwei Eingänge aufweisenden UND-Gliedern (76) und einem ODER-Glied (77) besteht,
- dass die Adressendekodierer (74) eingangsseitig jeweils mit einem Adressenbus (ab) und einer Baustein-Freigabeleitung (ce) eines dem betreffenden Aufzug (A, B, C) zugeordneten Mikrocomputersystems (73a, 73b, 73c) der Gruppensteuerungseinrichtung, und ausgangsseitig mit den Eingängen der Monoflops (75) verbunden sind, deren Ausgänge mit je einem Eingang der UND-Glieder (76) in Verbindung stehen, wobei die anderen Eingänge der UND-Glieder (76) am Ausgang des Monoflops (34) der Verzögerungsschaltung (31) angeschlossen sind, und
- dass die Ausgänge der UND-Glieder (76) mit dem dritten Anzeigeelement (80) verbunden sind, der Ausgang des dem einen Aufzug (A) zugeordneten UND-Gliedes (76) am vierten Anzeigeelement (81) angeschlossen ist, und die Ausgänge der den anderen Aufzügen (B, C) zugeordneten UND-Glieder (76) über das ODER-Glied (77) mit dem fünften Anzeigeelement (82) in Verbindung stehen,
- wobei bei der Eingabe eines Rufes das Monoflop (34) der Verzögerungsschaltung (31) geschaltet und die UND-Glieder (76) freigegeben werden, und wobei bei der Zuteilung des Rufes an einen bestimmten Aufzug mittels eines Baustein-Freigabesignales und der dem Rufeingabe-Stockwerk entsprechenden Adresse der zugeordnete Adressendekodierer (74) aktiviert und das zugeordnete Monoflop (75) geschaltet wird, so dass das dritte und das betreffende vierte oder fünfte Anzeigeelement (80, 81, 82) aktiviert werden.

7. Rufregistrier- und Anzeigeeinrichtung, nach Patentanspruch 1,
**dadurch gekennzeichnet**,
dass das zweite Anzeigeelement (60) die Form eines doppelten Fragezeichens aufweist und wie an sich bekannt aus Leuchtdioden gebildet ist.

8. Rufregistrier- und Anzeigeeinrichtung, nach Patentanspruch 1,
**dadurch gekennzeichnet**,
dass das vierte Anzeigelement (81) die Form eines nach links gerichteten Pfeiles, und das fünfte Anzeigeelement (82) die Form eines nach rechts gerichteten Pfeiles aufweisen und wie an sich bekannt aus Leuchtdioden gebildet sind.

9. Rufregistrier- und Anzeigeeinrichtung, nach Patentanspruch 1,
**dadurch gekennzeichnet**,
dass das dritte Anzeigeelement (80) in der Mitte des Anzeigefeldes (83) über dem ersten Anzeigeelement (50), und das vierte Anzeigeelement (81) links, sowie das fünfte Anzeigeelement (82) rechts neben dem dritten Anzeigelement (80) angeordnet sind.

10. Rufregistrier- und Anzeigeeinrichtung, nach Patentanspruch 2,
**dadurch gekennzeichnet**,
dass der Näherungsschalter (28) ein kapazitiver Näherungsschalter ist.

11. Rufregistrier- und Anzeigeeinrichtung, nach Patentanspruch 2,
**dadurch gekennzeichnet**,
dass der Näherungsschalter (28) ein Infrarot-Reflexsensor ist.

12. Rufregistrier- und Anzeigeeeinrichtung, nach Patentanspruch 2,
**dadurch gekennzeichnet**,
dass der Näherungsschalter (28) ein Temperatursensor ist.

## Claims

1. Call-registering and indicating equipments, which are arranged on the storeys, for lifts with a group control equipment with immediate allocation of target calls, wherein each call-registering and indicating equipment comprises a keyboard (20) for the entry of calls for desired target storeys, call storage devices (27.0, 27.1 to 27.n) and an indicating field (83), in which at least one first indicating element (50) is arranged, which signals the selected target storey, and wherein a first control circuit (53) is provided, which is connected with the keyboard (20) and the first indicating element (50) and by means of which the first indicating element (50) can be activated on the call entry, characterised thereby,
- that a switching equipment is provided, which stands in connection with the keyboard (20) and frees the keyboard (20) for the call entry and thereafter blocks it again, wherein the entered call is processed further only after the blocking,
- that a second indicating element (60) is arranged in the indicating field (83), which element signals a faulty call entry and stands in connection by way of a second control circuit (61) with the keyboard (20), the call storage devices (27.0, 27.1 to 27.n) and a delay circuit (31), wherein the second indicating element (60) can be activated by means of the second control circuit (61) and a faultily entered call is cancel led automatically,
- that a third indicating element (80) which signals the selected lift, and a fourth and a fifth indicating element (81, 82), which signal the position of the selected lift relative to the actuating keyboard (20), are arranged in the indicating field (83) and
- that further control circuits (71, 72) are provided, by way of which the third, the fourth and the fifth indicating element (80, 81, 82) stand in connection with the group control equipment,
- wherein the third and the concerned fourth or fifth indicating element (80, 81, 82) are activated on the call allocation and light up together with the first indicating element (50) activated already on the call entry.

2. Call-registering and indicating equipment according to claim 1, characterised thereby, that the switching equipment consists of a proximity switch (28), which is connected with the delay circuit (31), wherein the proximity switch (28) frees the call entry on the approach of a hand and blocks it again on the removal of the hand, whereafter the entered call is registered automatically.

3. Call-registering and indicating equipment according to claim 2, characterised thereby,
- that the delay circuit (31) consists of a first and a second delay member (32, 33), a monostable oscillator (34), a first and a second NOT-member (35, 36) and a first, a second and a third AND-member (37, 38, 39), each comprising two inputs,
- that the input of the first delay member (32) is connected by way of the first NOT-member (35) with the one input of the first AND-member (37), the other input of which is connected to the output of the first delay member (32),
- that the output of the first AND-member (37) stands in connection by way of the one input of the third AND-member (39) with the input of the monostable oscillator (34), the output of which is connected with the input of the second delay member (33) and by way of the second NOT-member (36) with the one input of the second AND-member (38), the other input of which is connected to the output of the second delay member (33).

4. Call-registering and indicating equipment according to claim 3
- wherein the keys of the keyboard (20) are connected by way of the first inputs of first AND-members (21.1 to 21.9, 21.0) with set-inputs (S) of key storage devices (23.1 to 23.9, 23.0) for the storage of a numeral entered first and by way of the first inputs of second AND-members (22.1 to 22.9, 22.0) with set-inputs (S) of key storage devices (24.1 to 24.9, 24.0) for the storage of a numeral entered second, and
- wherein the outputs (Q) of all key storage devices (23, 24) are connected with the inputs of a combinatorial logic system (25), the outputs of which stand in connection by way of first inputs of third AND-members (26.0, 26.1 to 26.n) with set-inputs (S) of the call storage devices (27.0, 27.1 to 27.n), characterised thereby,
- that the proximity switch (28) is connected by way of the one input of a fourth AND-member (29) with the input of the first delay member (32) of the delay circuit (31) and with a respective input of a fifth, a sixth and a seventh AND-member (30.1, 30.2, 30.3),
- that the keys of the keyboard (20) are connected by way of an OR-member (43), the other input of the seventh AND-member (30.3) and a further delay member (44) to the set-input (S) of an RS-flip-flop (45), the outputs (Q̅, Q) of which stand in connection by way of the other inputs of the fifth and the sixth AND-member (30.1, 30.2) with the second inputs of the first and the second AND-member (21, 22), and
- that the reset-input (R) of the RS-flip-flop (45) is connected with the output of the first AND-member (37) of the delay circuit (31) and by way of the one input of a further AND-member (40) with the second inputs of the third AND-members (26.0, 26.1 to 26.n) and the reset-inputs (R) of all key storage devices (23, 24) are connected by way of a further OR-member (42) with the output of the second AND-member (38) of the delay circuit (31),
- wherein the first AND-members (21.1 to 21.9, 21.0) are freed on the activation of the proximity switch (28) and the key storage device (23) concerned is set immediately as well as the RS-flip-flop (45) is set with delay on the entry of a first numeral so that the first AND-members (21.1 to 21.9, 21.0) are blocked and the second AND-members (22.1 to 22.9, 22.0) are freed and
- wherein a first pulse is produced at the output of the first AND-member (37) of the delay circuit (31) and a second pulse is produced at the output of the second AND-member (38) of the delay circuit (31) on the deactivation of the proximity switch (28) and the call storage device (27) concerned is set and the RS-flip-flop (45) is reset as well as the monostable oscillator (34) is switched by means of the first pulse and the key storage devices (23, 24) concerned are reset by means of the second pulse.

5. Call-registering and indicating equipment according to claim 4, characterised thereby,
- that the second control circuit (61) consists of a first and a second OR-member (62, 63) each comprising two inputs, an AND-member (64) comprising two inputs, a NOT-member (65), a two-place counter (66) and a monostable oscillator (67),
- that a pulse input (T) of the counter (66) is connected to the output of the first OR-member (62), the inputs of which are connected with the outputs of the fifth and the sixth AND-member (30.1, 30.2) and a carry-output (C) of the counter (66) stands in connection with the one input of the second OR-member (63) as well as a data ouput (Z) of the second stage of the counter (66) stands in connection by way of the one input of the AND-member (64) with the other input of the second OR-member (63), wherein the other input of the AND-member (64) is connected by way of a NOR-member (46) to the outputs of the combinatorial logic system (25), and
- that the output of the second OR-member (63) is connected by way of the further NOR-member (42) with the reset-inputs (R) of the key storage devices (23, 24) and with the input of the monostable oscillator (67), the output of which stands in connection with the second indicating element (60) and by way of the NOT-member (65) with a further input of the fourth AND-member (29) and the other inputs of the third AND-member (39) of the delay circuit (31) and of the further AND-member (40),
- wherein the second indicating element (60) is activated, the key storage devices (23, 24) are reset and the entry of a further call is blocked for the on-time of the monostable oscillator (67) on the entry of a number of two or more digits for a storey that is not present.

6. Call-registering and indicating equipment according to claim 3, characterised thereby,
- that the one further control circuit (71) consists of a number of address decoders (74) corresponding to the number of lifts (A, B, C) of a lift group, monostable oscillators (75), AND-members (76) each comprising two inputs and an OR-member (77),
- that the address decoders (74) are each connected at the input with an address bus (ab) and a block release line (ce) of a microcomputer system (73a, 73b, 73c), which is associated with the lift (A, B, C) concerned, of the group control equipment and at the output with the inputs of the monostable oscillators (75), the outputs of which each stand in connection with a respective input of the AND-members (76), wherein the other inputs of the AND-members (76) are connected to the output of the monostable oscillator (34) of the delay circuit (31), and
- that the outputs of the AND-members (76) are connected with the third indicating element (80), the output of the AND-member (76) associated with the one lift (A) is connected to the fourth indicating element (81) and the outputs of the AND-members (76) associated with the other lifts (B, C) stand in connection by way of the OR-member (77) with the fifth indicating element (82),
- wherein the monostable oscillator (34) of the delay circuit (31) is switched and the AND-members (76) are freed on the entry of a call and wherein, on the allocation of the call to a certain lift, the associated address decoder (74) is activiated by means of a block release signal and the address corresponding to the call entry storey and the associated monostable oscillator (75) is switched so that the third and the concerned fourth or fifth indicating element (80, 81, 82) are activated.

7. Call-registering and indicating equipment according to claim 1, characterised thereby, that the second indicating element (60) displays the shape of a double question mark and is constructed of luminescent diodes, as is in itself known.

8. Call-registering and indicating equipment according to claim 1, characterised thereby, that the fourth indicating element (81) displays the shape of an arrow pointing to the left and the fifth indicating element (82) displays the shape of an arrow pointing to the right and are constructed of luminescent diodes, as is in itself known.

9. Call-registering and indicating equipment according to claim 1, characterised thereby, that the third indicating element (80) is arranged in the centre of the indicating field (83) above the first indicating element (50) and the fourth indicating element (81) is arranged to the left and the fifth indicating element (82) is arranged to the right beside the third indicating element (80).

10. Call-registering and indicating equipment according to claim 2, characterised thereby, that the proximity switch (28) is a capacitive proximity switch.

11. Call-registering and indicating equipment according to claim 2, characterised thereby, that the proximity switch (28) is an infra-red reflex sensor.

12. Call-registering and indicating equipment according to claim 2, characterised thereby, that the proximity switch (28) is a temperature sensor.

## Revendications

1. Dispositifs d'enregistrement d'appels et de signalisation, disposés aux étages, pour ascenseurs comportant un dispositif de commande de groupe à attribution immédiate d'appels de destination, chaque dispositif d'enregistrement d'appels et de signalisation possédant un clavier (20) pour l'entrée d'appels pour des étages de destination souhaités, des mémoires d'appels (27.0, 27.1....27.n) et une zone de signalisation (83) dans laquelle sont disposés un ou plusieurs premiers éléments de signalisation (50) indiquant l'étage de destination choisi, et un premier circuit de commande (53) relié au clavier (20) et audit premier élément de signalisation (50) étant prévu, à l'aide duquel celui-ci peut être activé lors de l'entrée d'appels, caractérisés
- en ce qu'il est prévu un dispositif de commutation qui communique avec le clavier (20) et qui débloque celui-ci en vue de l'entrée d'appels puis bloque à nouveau ledit clavier (20), l'appel entré n'étant traité qu'après le blocage,
- en ce qu'il est prévu, dans la zone de signalisation (83), un second élément de signalisation (60) qui indique une entrée d'appel incorrecte et qui communique, par l'intermédiaire d'un second circuit de commande (61), avec le clavier (20), les mémoires d'appels (26.0, 26.1... .26n) et un circuit de retard (31), moyennant quoi le second élément de signalisation (60) peut être activé à l'aide du second circuit de commande (61) et un appel entré de façon incorrecte est annulé automatiquement,
- en ce qu'il est prévu, dans la zone de signalisation (83), un troisième élément de signalisation (80) indiquant l'ascenseur sélectionné, et un quatrième et un cinquième élément de signalisation (81, 82) indiquant la position de l'ascenseur sélectionné par rapport au clavier (20) actionné, et
- en ce qu'il est prévu des troisièmes circuits de commande (71, 72) par l'intermédiaire desquels les troisième, quatrième et cinquième éléments de signalisation (80, 81, 82) communiquent avec le dispositif de commande de groupe,
- étant précisé que lors de l'attribution d'un appel, le troisième élément de signalisation et le quatrième ou cinquième élément de signalisation concerné (80, 81, 82) sont activés et s'allument, avec le premier élément de signalisation (50) déjà activé lors de l'entrée de l'appel.

2. Dispositif d'enregistrement d'appels et de signalisation selon la revendication 1, caractérisé en ce que le dispositif de commutation se compose d'un détecteur de proximité (28) qui est relié au circuit de retard (31), moyennant quoi le détecteur de proximité (28) débloque l'entrée d'appels, lorsqu'une main s'approche, et la bloque à nouveau lorsque la main s'éloigne, après quoi l'appel entré est enregistré automatiquement.

3. Dispositif d'enregistrement et de signalisation selon la revendication 2, caractérisé
- en ce que le circuit de retard (31) se compose d'un premier et d'un second élément de retard (32, 33), d'une bascule monostable (34), d'un premier et d'un second élément NON (35, 36) et d'un premier, d'un second et d'un troisième élément ET (37, 38, 39) possédant chacun deux entrées,
- en ce que l'entrée du premier élément de retard (32) est reliée, par l'intermédiaire du premier élément NON (35), à la première entrée du premier élément ET (37) dont la seconde entrée est raccordée à la sortie du premier élément de retard (32),
- en ce que la sortie du premier élément ET (37) communique, par l'intermédiaire de la première entrée du troisième élément ET (39), avec l'entrée de la bascule monostable (34) dont la sortie est reliée à l'entrée du second élément de retard (33) et, par l'intermédiaire du second élément NON (36), avec la première entrée du second élément ET (38), dont la seconde entrée est raccordé à la sortie du second élément de retard (33).

4. Dispositif d'enregistrement d'appels et de signalisation selon la revendication 3,
- dans lequel les touches du clavier (20) sont reliées, par l'intermédiaire des premières entrées de premiers éléments ET (21.1....21.9, 21.0), à des entrées de positionnement (S) de mémoires de touches (23.1...23.9, 23.0) prévues pour la mise en mémoire d'un chiffre entré en premier et, par l'intermédiaire des premières entrées de seconds éléments ET (22.1....22.9, 22.0), à des entrées de positionnement (S) de mémoires de touches (24.1....24.9, 24.0) prévues pour la mise en mémoire d'un second chiffre entré, et
- dans lequel les sorties (Q) de toutes les mémoires de touches (23, 24) sont reliées à des entrées d'une logique combinatoire (25) dont les sorties communiquent, par l'intermédiaire de premières entrées de troisièmes éléments ET (26.0, 26.1....26.n), avec des entrées de positionnement (S) des mémoires d'appels (27.0, 27.1....27.n), caractérisé
- en ce que le détecteur de proximité (28) est relié, par l'intermédiaire de la première entrée d'un quatrième élément ET (29), à l'entrée du premier élément de retard (32) du circuit de retard (31), et à une entrée respective d'un cinquième, d'un sixième et d'un septième élément ET (30.1, 30.2, 30.3),
- en ce que les touches du clavier (20) sont raccordées, par l'intermédiaire d'un élément OU (43), de la seconde entrée du septième élément ET (30.3) et d'un autre élément de retard (44), à l'entrée de positionnement (S) d'une bascule bistable RS (45) dont les sorties (Q̅, Q) communiquent, par l'intermédiaire des secondes entrées du cinquième et du sixième élément ET (30.1, 30.2), avec les secondes entrées des premier et second éléments ET (21, 22), et
- en ce que l'entrée de remise à zéro (R) de la bascule bistable RS (45) est reliée à la sortie du premier élément ET (37) du circuit de retard (31) et, par l'intermédiaire de la première entrée d'un autre élément ET (40), aux secondes entrées des troisièmes éléments ET (26.0, 26.1....26.n), et les entrées de remise à zéro (R) de toutes les mémoires de touches (23, 24) sont reliées, par l'intermédiaire d'un autre élément OU (42), à la sortie du second élément ET (38) du circuit de retard (31),
- étant précisé que lors de l'activation du détecteur de proximité (28), les premiers éléments ET (21.1, 21.9....21.0) sont débloqués et que lors de l'entrée d'un premier chiffre, la mémoire de touche concernée (23) est positionnée immédiatement et la bascule bistable RS (45) est positionnée de façon retardée, de sorte que les premiers éléments ET (21.1, 21.9....21.0) sont bloqués tandis que les seconds éléments (22.1, 22.9....22.0) sont débloqués, et
- étant précisé que lors de la désactivation du détecteur de proximité (28), une première impulsion est produite à la sortie du premier élément ET (37) du circuit de retard (31) tandis qu'une seconde impulsion est produite à la sortie du second élément ET (38) du circuit de retard (31), et à l'aide de la première impulsion, la mémoire d'appel concernée (27) est positionnée, la bascule bistable RS (45) remise en position initiale et la bascule monostable (34) commutée, tandis qu'à l'aide de la seconde impulsion, les mémoires de touches concernées (23, 24) sont remises en position initiale.

5. Dispositif d'enregistrement d'appels et de signalisation selon la revendication 4, caractérisé
- en ce que le second circuit de commande (61) se compose d'un premier et d'un second élément OU (62, 63) possédant chacun deux entrées, d'un élément ET (64) possédant deux entrées, d'un élément NON (65), d'un compteur à deux chiffres (66) et d'une bascule monostable (67),
- en ce qu'une entrée de synchronisation (T) du compteur (66) est raccordée à la sortie du premier élément OU (62) dont les entrées sont reliées aux sorties des cinquième et sixième éléments ET (30.1, 30.2), et une sortie de transmission (C) du compteur (66) communique avec la première entrée du second élément OU (63), tandis qu'une sortie de données (Z) du second niveau du compteur (66) communique, par l'intermédiaire de la première entrée de l'élément ET (64), à la seconde entrée du second élément OU (63), la seconde entrée de l'élément ET (64) étant raccordée, par l'intermédiaire d'un élément NI (46), aux sorties de la logique combinatoire (25), et
- en ce que la sortie du second élément OU (63) est reliée, par l'intermédiaire de l'autre élément OU (42), aux entrées de remise à zéro (R) des mémoires de touches (23, 24) et à l'entrée de la bascule monostable (67) dont la sortie communique avec le second élément de signalisation (60) et, par l'intermédiaire de l'élément NON (65), avec une autre entrée du quatrième élément ET (29) et avec les secondes entrées du troisième élément ET (39) du circuit de retard (31) et de l'autre élément ET (40),
- étant précisé que lors de l'entrée d'un nombre à deux chiffres ou plus correspondant à un étage n'existant pas, le second élément de signalisation (60) est activé, les mémoires de touches (23, 24) remises en position initiale et l'entrée d'un autre appel bloquée pour la durée de mise en circuit de la bascule monostable (67).

6. Dispositif d'enregistrement d'appels et de signalisation selon la revendication 3, caractérisé
- en ce qu'un troisième circuit de commande (71) se compose d'un nombre de décodeurs d'adresses (74), de bascules monostables (75), d'éléments ET (76), possédant chacun deux entrées, correspondant au nombre d'ascenseurs (A, B, C) d'un groupe d'ascenseurs, et d'un élément OU (77),
- en ce que les décodeurs d'adresses (74) sont reliés chacun, côté entrée, à un bus d'adresses (ab) et à un circuit de déblocage de bloc fonctionnel (ce) d'un système de microordinateur (73a, 73b, 73c), associé à l'ascenseur concerné (A, B, C), du dispositif de commande de groupe et, côté sortie, aux entrées de la bascule monostable (75) dont les sorties communiquent chacune avec des entrées respectives des éléments ET (76), les secondes entrées des éléments ET (76) étant raccordées à la sortie de la bascule monostable (34) du circuit de retard (31), et
- en ce que les sorties des éléments ET (76) sont reliées au troisième élément de signalisation (80), la sortie de l'élément ET (76) associée au premier ascenseur (A) est raccordée au quatrième élément de signalisation (81) et les sorties des éléments ET (76) associés aux autres ascenseurs (B, C) communiquent, par l'intermédiaire de l'élément OU (77), avec le cinquième élément de signalisation (82),
- étant précisé que lors de l'entrée d'un appel, la bascule monostable (34) du circuit de retard (31) est commutée et les éléments ET (76) débloqués, et que, lors de l'attribution de l'appel à un ascenseur défini à l'aide d'un signal de déblocage de bloc fonctionnel et de l'adresse correspondant à l'étage de l'entrée d'appel, le décodeur d'adresses associé (74) est activé et la bascule monostable associée (75) est commutée, de sorte que le troisième élément de signalisation et les quatrième ou cinquième élément de signalisation concerné (80, 81, 82) sont activés.

7. Dispositif d'enregistrement d'appels et de signalisation selon la revendication 1, caractérisé en ce que le second élément de signalisation (60) a la forme d'un double point d'interrogation et est formé, d'une manière connue en soi, de diodes lumineuses.

8. Dispositif d'enregistrement d'appels et de signalisation selon la revendication 1, caractérisé en ce que le quatrième élément de signalisation (81) a la forme d'une flèche dirigée vers la gauche tandis que le cinquième élément de signalisation (82) a la forme d'une flèche dirigée vers la droite, et ces éléments de signalisation sont formés, d'une manière connue en soi, de diodes lumineuses.

9. Dispositif d'enregistrement d'appels et de signalisation selon la revendication 1, caractérisé en ce que le troisième élément de signalisation (80) est disposé au milieu de la zone de signalisation (83), au-dessus du premier élément de signalisation (50), tandis que les quatrième (81) et cinquième (82) éléments de signalisation sont disposés respectivement à gauche et à droite du troisième (80).

10. Dispositif d'enregistrement d'appels et de signalisation selon la revendication 2, caractérisé en ce que le détecteur de proximité (28) est un détecteur de proximité capacitif.

11. Dispositif d'enregistrement d'appels et de signalisation selon la revendication 2, caractérisé en ce que le détecteur de proximité (28) est un capteur réflexe à infrarouges.

12. Dispositif d'enregistrement d'appels et de signalisation selon la revendication 2, caractérisé en ce que le détecteur de proximité (28) est un capteur thermique.
